# EUROPÄISCHE PATENTSCHRIFT

(11) **EP 1 972 441 B1**
(45) Veröffentlichungstag und Bekanntmachung des Hinweises auf die Patenterteilung: **09.06.2010**
(21) Anmeldenummer: 08004843.2
(22) Anmeldetag: 14.03.2008
(51) Int. Cl.: B41F 7/12

(54) **Druckeinheit einer Rollendruckmaschine**
Printing unit of a web printing press
Unité d'impression d'une presse rotative à bobine

(30) Priorität: 21.03.2007 DE 102007013463
(43) Veröffentlichungstag der Anmeldung: 24.09.2008
(73) Patentinhaber: manroland AG, 63075 Offenbach/Main (DE)
(72) Erfinder: Käser, Wolfgang, 86690 Mertingen (DE)
(74) Vertreter: Ulrich, Thomas

(56) Entgegenhaltungen:
- DE-A1- 3 702 327
- DE-A1- 4 218 037
- DE-A1-102004 063 944

## Beschreibung

Die Erfindung betrifft eine Druckeinheit einer Rollendruckmaschine gemäß dem Oberbegriff des Anspruchs 1.

Aus der Praxis bekannte Druckeinheiten von Rollendruckmaschinen verfügen über mehrere Druckwerke, wobei jedes Druckwerk einen Übertragungszylinder, einen Formzylinder, ein Farbwerk sowie gegebenenfalls ein Feuchtwerk aufweist. Die Formzylinder werden auch als Plattenzylinder und die Übertragungszylinder als Gummizylinder bezeichnet. Weiterhin können solche Druckeinheiten Gegendruckzylinder aufweisen, wobei ein Gegendruckzylinder mit einem oder mehreren Übertragungszylindern unterschiedlicher Druckwerke zusammenwirken kann. Die Gegendruckzylinder werden auch als Satellitenzylinder bezeichnet, weshalb Druckeinheiten mit mindestens einem Gegendruckzylinder auch als Satellitendruckeinheiten bezeichnet werden. Neben Satellitendruckeinheiten, die Gegendruckzylinder aufweisen, sind auch Druckeinheiten bekannt, die keine Gegendruckzylinder aufweisen, wobei bei Druckeinheiten ohne Gegendruckzylinder die Übertragungszylinder zweier Druckwerke aufeinander abrollen.

Die hier vorliegende Erfindung betrifft eine Druckeinheit einer Rollendruckmaschine mit vier Druckwerken und demnach mit vier Übertragungszylindern sowie vier Formzylindern jedoch ohne Gegendruckzylinder, wobei die Übertragungszylinder jeweils zweier Druckwerke, die horizontal nebeneinander angeordnet sind, unter Ausbildung jeweils einer Druckstelle aufeinander abrollen. Horizontal nebeneinander angeordnete Druckwerke bilden eine Druckwerkgruppe. Zwei Druckwerkgruppen sind vertikal übereinander positioniert. Eine solche Druckeinheit wird auch als 8-Zylinder-Druckeinheit bezeichnet. Im Bereich jeder Druckstelle wird ein Bedruckstoff beidseitig mit einem Teildruckbild in einer speziellen Druckfarbe bedruckt.

Dann, wenn der zu bedruckende Bedruckstoff eine zwischen zwei aufeinander abrollenden Übertragungszylindern von horizontal nebeneinander angeordneten Druckwerken ausgebildeten Druckspalt verlässt, besteht die Gefahr, dass der Bedruckstoff zu flattern beginnt. Dies kann z. B. daran liegen, dass über die den Druckspalt bildenden Übertragungszylinder eine unterschiedliche Menge von Druckfarbe auf den Bedruckstoff aufgetragen wird, so dass der Bedruckstoff an einem Übertragungszylinder des Druckspalts stärker haftet. Um dem Flattern des Bedruckstoffs beim Verlassen einer Druckstelle entgegenzuwirken, sind bei aus der Praxis bekannten 8-Zylinder-Druckeinheiten Mittelpunkte der aufeinander abrollenden Übertragungszylinder von horizontal nebeneinander angeordneten Druckwerken in vertikaler Richtung zueinander versetzt. Hierdurch können Bauraumprobleme an der Druckeinheit verursacht werden.

Beispielsweise beschreibt Druckschrift DE 3702327 A1 eine Druckeinheit mit mehreren übereinander angeordneten Druckwerken, wobei unmittelbar benachbarte Druckwerke nicht genau untereinander, sondern versetzt angeordnet sind, um so eine Stabilisation der Bedruckstoffbahn während des Durchlaufens durch die Druckwerke zu erreichen.

Hiervon ausgehend liegt der vorliegenden Erfindung das Problem zugrunde, eine neuartige Druckeinheit einer Rollendruckmaschine zu schaffen.

Dieses Problem wird durch eine Druckeinheit einer Rollendruckmaschine gemäß Anspruch 1 gelöst.

Erfindungsgemäß liegen die Mittelpunkte der aufeinander abrollenden Übertragungszylinder jeder Druckwerkgruppe auf jeweils einer horizontal verlaufenden Linie, sodass die Mittelpunkte der Übertragungszylinder einer jeden Druckwerkgruppe in vertikaler Richtung nicht zueinander versetzt sind, wobei die beiden in vertikaler Richtung zueinander versetzten Druckwerkgruppen auch in horizontaler Richtung zueinander derart versetzt sind, dass sowohl die Druckstellen als auch die Mittelpunkte der Übertragungszylinder und die Mittelpunkte der Formzylinder der in vertikaler Richtung zueinander versetzten Druckwerkgruppen in horizontaler Richtung zueinander versetzt sind, und wobei mindestens eine der beiden in vertikaler Richtung zueinander versetzten Druckwerkgruppen in horizontaler Richtung verlagerbar ist.

Die erfindungsgemäße Druckeinheit verfügt über den Vorteil, dass Formzylinder unter einem flacheren Winkel relativ zu den Übertragungszylindern der entsprechenden Druckwerke angeordnet bzw. positioniert werden können. Hierdurch steht einerseits am Formzylinder ein größerer Oberflächenbereich zum Auflegen von Druckplatten zur Verfügung, andererseits steht an den Formzylindern ein größerer Oberflächenbereich zum Abrollen von Farbauftragwalzen eines Farbwerks sowie zum Abrollen von Feuchtauftragwalzen eines Feuchtwerks zur Verfügung. Ein weiterer Vorteil der erfindungsgemäßen Druckeinheit besteht darin, dass die vertikal zueinander versetzten Druckwerkgruppen in vertikaler Richtung mit einem geringeren Abstand zueinander positioniert werden können, wodurch einerseits Bauraum eingespart werden kann, und wodurch andererseits einem sich beim feuchtmittelbasierten Drucken ausbildenden Fan-Out-Effekt entgegengewirkt werden kann.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: eine Druckeinheit einer Rollenrotationsdruckmaschine nach dem Stand der Technik; und
- Fig. 2:: eine erfindungsgemäße Druckeinheit einer Rollenrotationsdruck- maschine.

Bevor nachfolgend unter Bezugnahme auf Fig. 2 eine erfindungsgemäße Druckeinheit einer Rollendruckmaschine im Detail beschrieben wird, soll vorab unter Bezugnahme auf Fig. 1 eine aus dem Stand der Technik bekannte Druckeinheit einer Rollendruckmaschine beschrieben werden.

So zeigt Fig. 1 stark schematisiert eine aus dem Stand der Technik bekannte Druckeinheit 10 einer Rollenrotationsdruckmaschine, die insgesamt vier Druckwerke 11, 12, 13 und 14 aufweist. Jedes der Druckwerke 11, 12, 13 und 14 verfügt über jeweils einen Formzylinder 15, einen Übertragungszylinder 16, ein nicht-dargestelltes Farbwerk sowie vorzugsweise ein ebenfalls nicht-dargestelltes Feuchtwerk.

Die Übertragungszylinder 16 von jeweils zwei horizontal nebeneinander angeordneten Druckwerken 11, 12 bzw. 13, 14 rollen unter Ausbildung jeweils eines Druckspalts 17 bzw. 18 aufeinander ab, wobei durch die Druckspalte 17, 18 ein bahnförmiger Bedruckstoff 19 zum Bedrucken desselben gefördert wird. Jeweils zwei horizontal nebeneinander angeordnete Druckwerke 11 und 12 bzw. 13 und 14, deren Übertragungszylinder 16 unter Ausbildung der Druckspalte 17 bzw. 18 aufeinander abrollen, bilden eine Druckwerkgruppe 20 bzw. 21. In Fig. 1 umfasst eine obere Druckwerkgruppe 20 die Druckwerke 11 und 12, eine untere Druckwerkgruppe 21 umfasst hingegen die Druckwerke 13 und 14. Die beiden Druckwerkgruppen 20 und 21 sind in vertikaler Richtung gesehen zueinander versetzt bzw. voneinander beabstandet.

Nach dem Stand der Technik sind innerhalb jeder Druckwerkgruppe 20 und 21 die Mittelpunkte 22 der aufeinander abrollenden Übertragungszylinder 16 in vertikaler Richtung gesehen zueinander versetzt. So liegt gemäß Fig. 1 der Mittelpunkt 22 des Übertragungszylinders 16 des Druckwerks 14 oberhalb des Mittelpunkts 22 des Übertragungszylinders 16 des Druckwerks 13. Ebenso liegt der Mittelpunkt 22 des Übertragungszylinders 16 des Druckwerks 12 oberhalb des Mittelpunkts 22 des Übertragungszylinders 16 des Druckwerks 11. Durch das horizontale zueinander Versetzen der Mittelpunkte 22 von aufeinander abrollenden Übertragungszylindern 16 einer Druckwerkgruppe 20 bzw. 21 ergeben sich insbesondere Bauraumprobleme an der Druckeinheit 10.

Fig. 2 zeigt eine schematisierte Darstellung einer erfindungsgemäßen Druckeinheit 100 einer Rollendruckmaschine. Die Druckeinheit 100 verfügt über vier Druckwerke 101, 102, 103 und 104, wobei jedes der Druckwerke 101, 102, 103 und 104 jeweils einen Formzylinder 105, einen Übertragungszylinder 106, ein nicht-dargestelltes Farbwerk sowie vorzugsweise ein ebenfalls nicht-dargestelltes Feuchtwerk umfasst. Bei der Druckeinheit 100 gemäß Fig. 2 handelt es sich demnach um eine 8-Zylinder-Druckeinheit.

Bei der erfindungsgemäßen Druckeinheit 100 rollen wiederum Übertragungszylinder 106 zweier horizontal nebeneinander angeordneter Druckwerke 101 und 102 bzw. 103 und 104 unter Ausbildung jeweils eines Druckspalts 107 bzw. 108 aufeinander ab. So bilden gemäß Fig. 2 die aufeinander abrollenden Übertragungszylinder 106 der Druckwerke 101 und 102 den Druckspalt 108 und die Übertragungszylinder 106 der Druckwerke 103 und 104 den Druckspalt 107 aus. Durch diese Druckspalte 107, 108 wird ein bahnförmiger Bedruckstoff 109 bewegt, um denselben im Bereich jedes Druckspalts 107 bzw. 108 beidseitig mit einem Teildruckbild in einer speziellen Druckfarbe zu bedrucken. Horizontal nebeneinander angeordnete Druckwerke 101 und 102 bzw. 103 und 104, deren Übertragungszylinder 106 aufeinander abrollen, bilden wiederum eine sogenannte Druckwerkgruppe 110 bzw. 111.

Innerhalb jeder Druckwerkgruppe 110 und 111 liegen die Mittelpunkte 112 der aufeinander abrollenden Übertragungszylinder 106 der horizontal nebeneinander angeordneten Druckwerke 101 und 102 bzw. 103 und 104 auf einer horizontal verlaufenden Linie, sodass die Mittelpunkte 112 der jeweils aufeinander abrollenden Übertragungszylinder 106 einer jeden Druckwerkgruppe 110 bzw. 111 in vertikaler Richtung nicht zueinander versetzt sind. Jeweils aufeinander abrollende Übertragungszylinder 106 liegen demnach horizontal exakt ohne vertikalen Versatz nebeneinander.

Die beiden vertikal zueinander versetzten Druckwerkgruppen 110 und 111 sind auch in horizontaler Richtung zueinander versetzt, und zwar derart, dass die Druckstellen 107 und 108 in horizontaler Richtung zueinander versetzt sind. Weiterhin sind die Mittelpunkte 112 der übereinander angeordneten Übertragungszylinder 106 der beiden Druckwerkgruppen 110 und 110 in horizontaler Richtung zueinander versetzt. Darüber hinaus sind Mittelpunkte 113 übereinander angeordneter Formzylinder 105 der beiden Druckwerkgruppen 110 und 111 in horizontaler Richtung zueinander versetzt.

Mindestens eine der beiden in vertikaler Richtung zueinander versetzten Druckwerkgruppen 110 und 111 ist in horizontaler Richtung verlagerbar, sodass sämtliche Zylinder und Walzen dieser Druckwerkgruppe in horizontaler Richtung gemeinsam verlagert werden können. Vorzugsweise sind beide in vertikaler Richtung zueinander versetzte Druckwerkgruppen 110 und 111 in horizontaler Richtung verlagerbar.

Bedingt durch das erfindungsgemäße Prinzip der in Fig. 2 dargestellten Druckeinheit 100 können die vertikal zueinander versetzten Druckwerkgruppen 110 und 111 mit geringerem Vertikalabstand zueinander positioniert werden als dies im Stand der Technik möglich ist. Hierdurch kann der Bauraum minimiert werden. Weiterhin wird der Gefahr eines sich beim feuchtmittelbasierten Drucken ausbildenden Fan-Out-Effekts entgegengewirkt, da die beiden Druckstellen 107 und 108 näher zusammenrücken. Ein weiterer Vorteil der erfindungsgemäßen Druckeinheit 100 besteht darin, dass die Formzylinder 105 mit einem relativ stumpfen Winkel zu den Übertragungszylindern 106 positioniert werden können. Dadurch steht an den Formzylindern 105 einerseits ein größerer Oberflächenbereich für einen auszuführenden Druckplattenwechsel und andererseits ein größerer Oberflächenbereich für auf den Formzylindern 105 abrollende, nicht-dargestellte Farbauftragwalzen sowie gegebenenfalls Feuchtauftragwalzen zur Verfügung.

## Patentansprüche

1. Druckeinheit einer Rollendruckmaschine, mit vier Druckwerken, wobei jedes Druckwerk einen Formzylinder, einen Übertragungszylinder, ein Farbwerk sowie gegebenenfalls ein Feuchtwerk umfasst, und wobei die Übertragungszylinder von jeweils zwei horizontal nebeneinander angeordneten, eine Druckwerkgruppe bildenden Druckwerken unter Ausbildung jeweils eines Druckspalts, durch den ein zu bedruckender Bedruckstoff förderbar ist, aufeinander abrollen, wobei Mittelpunkte (112) der aufeinander abrollenden Übertragungszylinder (106) jeder Druckwerkgruppe (110, 111) auf jeweils einer horizontal verlaufenden Linie liegen, sodass die Mittelpunkte (112) der Übertragungszylinder (106) einer jeden Druckwerkgruppe (110, 111) in vertikaler Richtung nicht zueinander versetzt sind, und dass die beiden in vertikaler Richtung zueinander versetzten Druckwerkgruppen (110, 111) auch in horizontaler Richtung zueinander derart versetzt sind, dass sowohl die Druckstellen (107, 108) als auch Mittelpunkte (112, 113) der Übertragungszylinder (106) und der Formzylinder (105) der in vertikaler Richtung zueinander versetzten Druckwerkgruppen (110, 111) in horizontaler Richtung zueinander versetzt sind,
**dadurch gekennzeichnet, dass**
mindestens eine der beiden in vertikaler Richtung zueinander versetzten Druckwerkgruppen (110, 111) in horizontaler Richtung verlagerbar ist.

## Claims

1. A printing unit of a web-fed printing machine, having four print units, wherein each print unit comprises a forme cylinder, a transfer cylinder, an inking unit, and also, if applicable, a dampening unit, and wherein the transfer cylinders of, in each case, two print units that are arranged horizontally side by side and constitute a print-unit group roll off on each other with formation of, in each case, a printing gap through which a printing material to be printed on can be conveyed, wherein central points (112) of the transfer cylinders (106) of each print-unit group (110, 111) rolling off on each other lie on in each case a horizontally extending line so that the central points (112) of the transfer cylinders (106) of each print-unit group (110, 111) are not offset with respect to each other in the vertical direction, and that the two print-unit groups (110, 111), which are offset with respect to each other in the vertical direction, are also offset with respect to each other in the horizontal direction in such a way that both the print positions (107, 108) and the central points (112, 113) of the transfer cylinders (106) and the forme cylinders (105) of the print-unit groups (110, 111) that are offset in the vertical direction with respect to each other are offset in the horizontal direction with respect to each other,
**characterised in that**
at least one of the two print-unit groups (110, 111) that are offset in the vertical direction with respect to each other can be displaced in the horizontal direction.

## Revendications

1. Unité d'impression d'une machine d'impression à bobine comportant quatre modules d'impression,
chaque module d'impression se composant d'un cylindre porte-plaque, d'un cylindre de transfert, d'un encrier et le cas échéant d'un dispositif de mouillage, et
les cylindres de transfert de deux modules d'impression juxtaposés horizontalement et formant un groupe d'impression, roulant l'un contre l'autre, définissent respectivement un intervalle d'impression à travers lequel passe la matière à imprimer,
les centres (112) des cylindres de transfert (106) roulant l'un contre l'autre de chaque groupe d'impression (110, 111) se situent respectivement sur une ligne horizontale de façon que les centres (112) des cylindres de transfert (106) de chaque groupe d'impression (110, 111) ne soient pas décalés dans la direction verticale et que les deux groupes d'impression (110, 111) décalés l'un par rapport à l'autre dans la direction verticale, soient également décalés l'un par rapport à l'autre dans la direction horizontale, et qu'à la fois les points d'impression (107, 108) et aussi les centres (112, 113) des cylindres de transfert (106) et des cylindres porte-plaque (105) des groupes d'impression (110, 111) décalés dans la direction verticale, soient décalés dans la direction horizontale, **caractérisée en ce qu'**
au moins l'un des deux groupes d'impression (110, 111) décalés dans la direction verticale peut être déplacé dans la direction horizontale.
